# FASCICULE DE BREVET EUROPEEN

(11) **EP 1 157 629 B1**
(45) Date de publication et mention de la délivrance du brevet: **21.06.2006**
(21) Numéro de dépôt: 01401368.4
(22) Date de dépôt: 23.05.2001
(51) Int. Cl.: A45D 40/26, A46B 9/02

(54) **Dispositif pour l'application d'un produit cosmétique ou de soin sur les fibres kératiniques, notamment les cils ou les sourcils.**
Vorrichtung zum Auftragen eines kosmetischen oder pflegenden Produktes auf keratinische Faser, insbesondere auf Wimpern oder Augenbrauen
Device for applying a cosmetic or care product on keratinic fibers, in particular eyelashes or eyebrows

(30) Priorité: 26.05.2000 FR 0006769
(43) Date de publication de la demande: 28.11.2001
(73) Titulaire: L'ORÉAL, 75008 Paris (FR)
(72) Inventeur: Gueret, Jean-Louis, 75016 Paris (FR)
(74) Mandataire: Tanty, François

(56) Documents cités:
- EP-A- 1 070 466
- DE-A- 2 559 273
- US-A- 6 026 824
- US-A- 6 026 825

## Description

La présente invention concerne un dispositif pour l'application d'un produit cosmétique ou de soin sur les fibres kératiniques, notamment les cils ou les sourcils, comportant une tige munie d'un élément d'application comprenant un support portant des éléments destinés à l'application du produit.

La demande de brevet EP-A2-1 070 466, qui appartient à l'état de la technique visé à l'article 54(3) CBE, a pour objet un dispositif de conditionnement et d'application d'un produit sur les cils ou les sourcils comportant une embase sur laquelle peut être disposée une âme qui peut présenter une hauteur variable.

Le brevet US 6 026 824 a pour objet un dispositif pour appliquer un produit de maquillage sur les fibres kératiniques comportant un manche plat et une lame flexible dont le bord d'application s'étend perpendiculairement à l'axe longitudinal du dispositif.

Le brevet US 6 026 825 a pour objet un dispositif pour appliquer un produit comportant un organe d'application et un organe de positionnement.

On connaît de nombreux dispositifs de ce type.

Il existe d'une manière générale un besoin pour disposer d'un élément d'application capable de se charger avec une quantité relativement importante de produit, afin de ne pas amener l'utilisateur à devoir recharger trop souvent l'élément d'application en produit durant le maquillage.

Dans les éléments d'application connus comportant une rangée de dents, la quantité de produit retenue entre ces dernières dépend de leur écartement.

La quantité de produit dont peut se charger l'élément d'application est alors limitée par le fait que les dents doivent rester relativement serrées afin de pouvoir agripper les cils.

La présente invention vise à proposer un nouvel applicateur capable de peigner les cils et de lisser le produit à leur surface d'une manière satisfaisante, tout en ayant une autonomie suffisante et étant confortable à utiliser.

L'invention y parvient grâce au fait que l'élément d'application comprend au moins une paroi comportant un premier côté raccordé sur au moins une partie de sa longueur au support et un second côté, opposé au premier, et définissant un bord d'application présentant des échancrures dont le fond se trouve à une distance non nulle du support.

Dans l'invention, du produit peut se déposer sur la partie de la paroi qui s'étend entre le support et le fond des échancrures, afin de constituer des réserves de produit. Cela permet d'accroître l'autonomie de l'élément d'application, tout en lui permettant d'agripper les fibres kératiniques, d'étaler le produit à leur surface et de les recourber le cas échéant.

Dans une réalisation particulière, le dispositif comporte un récipient contenant le produit à appliquer et un organe d'essorage pour essorer l'élément d'application à sa sortie du récipient.

De préférence, l'élément d'application est fixé à une extrémité d'une tige qui comporte avantageusement à l'autre extrémité un organe de préhension qui constitue également un capuchon de fermeture du récipient.

L'élément d'application est avantageusement réalisé d'un seul tenant par moulage, par exemple dans un matériau élastomère.

L'élément d'application peut être constitué par un élément rapporté sur la tige de l'applicateur.

Cela permet par exemple de réaliser l'élément d'application dans une matière plastique plus souple que celle utilisée pour réaliser la tige de l'applicateur, afin de disposer d'un applicateur particulièrement confortable à utiliser.

En variante, l'élément d'application peut être réalisé d'un seul tenant avec la tige de l'applicateur.

La paroi précitée peut être sensiblement plane ou plissée.

La présence de plis renforce l'action de peignage des fibres kératiniques.

Elle augmente également la surface de la paroi pouvant recevoir du produit et l'autonomie de l'élément d'application.

Les lignes de pliage sont de préférence perpendiculaires à l'axe longitudinal du support.

Dans une réalisation particulière, la paroi servant à l'application du produit se rattache à des parties avant et arrière ou latérales de l'élément d'application sur tout ou partie de sa hauteur.

De préférence, l'épaisseur de la paroi est inférieure à celle du support, de façon à ménager au-dessus du support des cavités dans lesquelles du produit peut s'accumuler.

La paroi servant à l'application du produit est avantageusement réalisée dans un matériau élastomère, ce qui confère à l'élément d'application plus de souplesse.

Dans une réalisation particulière, la paroi comporte des ramifications, lesquelles peuvent présenter des orientations différentes.

Avantageusement, lesdites ramifications comportent chacune un bord pourvu d'échancrures destinées à l'application du produit sur les fibres kératiniques

De préférence, l'élément d'application comporte plusieurs bords destinés à l'application du produit, ces bords étant agencés pour qu'une fibre kératinique puisse venir au contact d'au moins deux d'entre eux lors de l'application.

Le support peut comporter plusieurs parois reliant des parties avant et arrière ou des parties latérales du support, ces parois comportant chacune un bord dentelé ou pourvu de picots, destiné à l'application du produit sur les cils.

Dans une réalisation particulière, le bord de la ou de chaque paroi servant à l'application du produit est sensiblement contenu dans une surface enveloppe reliant des parties avant et arrière du support et s'appuyant sur ces dernières.

Toujours dans une réalisation particulière, l'élément d'application comporte deux rangées de dents de part et d'autre de la paroi servant à l'application du produit, ces dents pouvant être décalées axialement ou non, étant de préférence disposées en quinconce lorsqu'elles sont décalées axialement.

L'élément d'application peut comporter plusieurs parois disposées en éventail lorsqu'il est observé en coupe transversale, avec chacune au moins un bord capable de peigner les fibres kératiniques.

De préférence, lesdites parois disposées en éventail sont agencées de manière à permettre le contact simultané d'une fibre kératinique avec deux bords adjacents lors de l'application.

Lorsque l'élément d'application comporte deux bords pourvus de dents ou de picots destinés à l'application du produit sur les cils, ces dents ou picots peuvent être décalées ou non axialement selon l'axe longitudinal du support.

La ou les parois servant à l'application du produit peuvent être orientées parallèlement à l'axe de la tige sur laquelle se raccorde l'élément d'application ou, en variante, transversalement à cet axe.

La ou les parois servant à l'application du produit peuvent encore comporter des picots, s'étendant dans ou hors de leur plan.

En particulier, l'élément d'application peut comporter une paroi supportant des dents ou picots alternativement recourbés vers l'extérieur de part et d'autre du plan de ladite paroi.

L'élément d'application peut également comporter une paroi servant à l'application du produit, ayant des extrémités axiales libres.

L'élément d'application peut aussi comporter une paroi se raccordant au support par des ponts de matière ménageant entre eux des ajours dans lesquels du produit peut s'accumuler.

Dans une réalisation particulière, le bord d'application s'étend dans une direction sensiblement parallèle à l'axe de la tige.

La tige peut présenter une section transversale circulaire.

La longueur de la tige peut être, par exemple, supérieure ou égale à 3 cm et celle de l'organe de préhension également supérieure ou égale à 3 cm.

L'organe de préhension peut présenter une jupe à l'intérieur de laquelle s'étend la tige. Cette jupe peut être filetée intérieurement.

Dans une réalisation particulière, la tige présente au moins une portion ayant, en section transversale, une section inférieure ou égale à la section de l'élément d'application.

La tige peut être dépourvue de relief servant à l'accrochage sur un récipient.

Le support peut présenter, en section transversale, une forme différente de celle de la paroi définissant le bord d'application.

Le support peut présenter une forme allongée dans la même direction que l'axe longitudinal de la tige.

La paroi précitée peut être située entre des parties du support présentant une épaisseur supérieure à celle de la paroi.

Lorsque la paroi s'étend dans une direction longitudinale, la paroi peut être située entre des parties de support présentant chacune, en section transversale dans un plan de coupe perpendiculaire à ladite direction longitudinale, une forme différente de celle de la paroi.

D'autres caractéristiques et avantages de la présente invention ressortiront à la lecture de la description détaillée qui va suivre, d'exemples de réalisation non limitatifs, et à l'examen du dessin annexé, sur lequel :
- la figure 1 est une vue schématique en perspective d'un dispositif de conditionnement et d'application conforme à un premier exemple de mise en oeuvre de l'invention, en position ouverte,
- la figure 2 est une coupe axiale, schématique, du dispositif de la figure 1,
- la figure 3 représente isolément une variante d'organe d'essorage,
- la figure 4 représente isolément en perspective l'élément d'application du dispositif de la figure 1,
- la figure 5 représente isolément en perspective un élément d'application conforme à un deuxième exemple de mise en oeuvre de l'invention,
- la figure 6 représente isolément en perspective un élément d'application conforme à un troisième exemple de mise en oeuvre de l'invention,
- la figure 7 représente isolément en perspective un élément d'application conforme à un quatrième exemple de mise en oeuvre de l'invention,
- la figure 8 représente isolément en perspective un élément d'application conforme à un cinquième exemple de mise en oeuvre de l'invention,
- la figure 9 représente isolément en perspective un élément d'application conforme à un sixième exemple de mise en oeuvre de l'invention,
- la figure 10 est une coupe transversale selon le trait de coupe X-X de la figure 9,
- la figure 11 est une vue analogue à la figure 9 d'un élément d'application conforme à un septième exemple de mise en oeuvre de l'invention,
- la figure 12 est une coupe transversale selon le trait de coupe XII-XII de la figure 11,
- la figure 13 est une vue analogue à la figure 9 d'un élément d'application conforme à un huitième exemple de mise en oeuvre de l'invention,
- la figure 14 est une coupe transversale selon le trait de coupe XIV-XIV de la figure 13,
- la figure 15 est une vue de côté d'un élément d'application conforme à un neuvième exemple de mise en oeuvre de l'invention,
- la figure 16 est une vue schématique en perspective d'un élément d'application conforme à un dixième exemple de mise en oeuvre de l'invention,
- la figure 17 est une coupe transversale, schématique, selon le trait de coupe XVII-XVII de la figure 16,
- la figure 18 est une vue partielle, schématique, en perspective, d'un élément d'application conforme à un onzième exemple de mise en oeuvre de l'invention,
- la figure 19 est une vue schématique en perspective d'un élément d'application conforme à un douzième exemple de mise en oeuvre de l'invention, et
- la figure 20 est une vue schématique de côté d'un élément d'application conforme à un treizième exemple de mise en oeuvre de l'invention.

Le dispositif de conditionnement et d'application 1 représenté aux figures 1 et 2 comporte un applicateur 2 comprenant une tige 4 munie à une extrémité d'un élément d'application 3 et à l'autre extrémité d'un organe de préhension 5.

Le dispositif 1 comporte également un récipient 6 logeant une réserve de produit P, par exemple du mascara, ce récipient 6 étant muni d'un organe d'essorage 7 pour essorer l'élément d'application 3 à sa sortie du récipient.

L'organe d'essorage 7 peut être constitué d'une mousse, comme représenté à la figure 2, ou dans une variante représentée à la figure 3, peut comporter une lèvre 7' en élastomère.

Avantageusement, dans ce cas, la tige comporte un rétreint venant se positionner au niveau du bord de la lèvre 7' afin d'éviter que la tige ne comprime celle-ci au repos.

L'organe de préhension 5 constitue un capuchon de fermeture du récipient 6.

Dans l'exemple décrit, l'élément d'application 3 comporte un support 8 de forme générale allongée selon un axe longitudinal X.

L'axe X coïncide ici avec l'axe de la tige 4.

En variante, l'axe X pourrait faire un angle avec l'axe de la tige 4 afin d'obtenir un applicateur plus ergonomique.

On a représenté de manière schématique, en perspective sur la figure 4, l'élément d'application 3.

Le support 8 présente des parties avant 11 et arrière 12 profilées pour faciliter la traversée de l'organe d'essorage 7.

Dans l'exemple décrit, la partie de liaison ou âme 15, rigide ou semi-rigide, du support 8 qui relie les parties avant 11 et arrière 12 est excentrée, les parties avant 11 et arrière 12 s'étendant du côté supérieur seulement du support 8.

Les parties avant 11 et arrière 12 présentent des faces en regard respectives 11a et 12a, sensiblement planes et parallèles entre elles et perpendiculaires à l'axe X.

Le support 8 comporte tout à l'opposé de la partie avant 11 un embout 13 destiné à être inséré dans un logement 9 formé à une extrémité de la tige 4.

L'élément d'application 3 comporte, au-dessus du support 8, entre les parties avant 11 et arrière 12, une paroi plane 14 se raccordant par un côté à la partie de liaison 15 et comportant du côté opposé un bord dentelé 16.

L'épaisseur de la paroi 14 est nettement inférieure à celle de la partie de liaison 15, de sorte que l'élément d'application 3 présente au-dessus de la partie de liaison 15, de chaque côté de la paroi 14, une cavité 17 dans laquelle du produit P peut s'accumuler.

L'élément d'application 3 comporte ainsi des réserves de produit P utiles pour l'application du produit sur les cils.

Le bord dentelé 16 forme un nombre relativement élevé de dents 19, le fond 21 des gorges 20 formées entre les dents 19 se situant à une distance non nulle de la partie de liaison 15.

La présence d'une certaine hauteur de paroi entre le fond 21 des échancrures et la partie de liaison 15 assure à l'élément d'application une certaine autonomie malgré le fait que les dents 19 soient jointives.

La présence des échancrures permet d'étaler de manière satisfaisante le produit à la surface des cils et d'agripper ces derniers, ce qui est particulièrement utile pour les recourber.

Dans l'exemple de réalisation décrit, la paroi 14 se raccorde sur toute sa hauteur aux faces 11a et 12a.

Dans la variante de réalisation de l'invention représentée à la figure 5, la paroi 14 est remplacée par une paroi 114 qui se raccorde uniquement à la partie de liaison 15 et qui comporte des extrémités axiales 114a et 114b espacées des faces 11a et 12a.

Cela confère une plus grande flexibilité dans le sens transversal.

Dans la variante représentée à la figure 6, la paroi 114 est remplacée par une paroi 214 se raccordant à la partie de liaison 15 par des ponts de matière 217 ménageant entre eux des ajours 218.

Dans les exemples qui viennent d'être décrits, les dents 19 s'étendent dans le même plan que celui des parois 14, 114 ou 214.

On peut, sans sortir du cadre de la présente invention, incliner les dents vers l'extérieur, par exemple alternativement de part et d'autre du plan de la paroi sur laquelle elles se raccordent, comme illustré sur la figure 7.

Sur cette figure, on a représenté un élément d'application 300 qui diffère de celui décrit en référence à la figure 4 par le fait que les dents 19 sont remplacées par des dents 319 alternativement recourbées d'un côté et de l'autre de la paroi 314 les supportant.

Des gorges 320 subsistent entre les dents 319.

On a représenté sur la figure 8 un élément d'application 400 qui diffère de celui représenté à la figure 4 par le fait que la partie supérieure effilée des dents 19 est remplacée par des picots 401, ces picots comportant un corps cylindrique sensiblement de révolution et une extrémité arrondie, dans l'exemple décrit.

On a représenté sur les figures 9 et 10 un élément d'application 30 comportant une paroi centrale 31 et, de chaque côté de cette paroi centrale, des parois supérieure 32 et inférieure 33, l'ensemble présentant en coupe transversale une configuration générale en éventail, comme on peut le voir sur la figure 10.

L'élément d'application est capable, dans ce mode de réalisation, de contenir entre les diverses parois 31, 32, 33 qui le composent une quantité relativement importante de produit P, ce qui facilite l'application du produit sur les cils et augmente encore l'autonomie de l'applicateur.

Le produit déposé sur les cils peut être efficacement lissé sur ces derniers grâce aux bords dentelés 34 et 35 des parois 32 et 33.

On a représenté sur les figures 11 et 12 un élément d'application 40 qui diffère de l'élément d'application précédemment décrit par le fait que la paroi centrale 31 est prolongée entre les parois supérieures 32 par une paroi 41 dont le bord supérieur 42 est dentelé.

Du produit peut s'accumuler entre les parois 32 et 33, et entre les parois 32 et 41, à l'instar de l'exemple de réalisation précédemment décrit.

Un cil C peut se charger au contact du produit contenu entre les parois précitées, sans pour autant se retrouver en excès sur le cil C, grâce au passage de celui-ci entre les dents des bords dentelés de ces parois, comme illustré sur la figure 12.

On a représenté sur les figures 13 et 14 un élément d'application 50 qui comporte une paroi 51 sensiblement verticale et de part et d'autre de celle-ci, deux parois horizontales 52, l'ensemble présentant en coupe transversale une section en croix, comme on peut le voir sur la figure 14.

Chaque paroi 51, 52 présente un bord extérieur 53, 54 dentelé, l'ensemble s'inscrivant dans une surface enveloppe E reliant les parties avant 11 et arrière 12 et s'appuyant sur ces dernières, les dents des bords dentelés 53 et 54 formant très légèrement saillie hors de cette surface enveloppe.

Lors de l'application, un cil peut venir simultanément au contact du bord supérieur 53 de la paroi verticale 51 et de l'un des bords latéraux 54.

On a représenté sur la figure 15 un élément d'application 60 qui diffère de ceux précédemment décrit notamment par le fait que le support comporte une partie de liaison 61 qui est ici non plus excentrée mais centrale et, sur deux côtés diamétralement opposés de cette partie de liaison 61, deux parois 62 qui se raccordent par un côté 63 à la partie de liaison 61 et présentent du côté opposé un bord libre dentelé 64.

Dans l'exemple de la figure 15, l'élément d'application 60 ne comporte que deux parois 62 pourvues de dents.

Dans l'exemple des figures 16 et 17, l'élément d'application 70 comporte une partie de liaison centrale 71 et, autour de celle-ci, une pluralité de parois 72 équiréparties angulairement, se raccordant par un bord 73 à la partie de liaison 71 et présentant sur le bord opposé 74 des dents, l'élément d'application constituant ainsi en quelque sorte une brosse.

Les dents précitées forment entre elles des échancrures dans lesquels les cils peuvent s'engager.

On ne sort pas du cadre de la présente invention lorsque l'élément d'application comporte, en plus d'une paroi présentant des dents formant entre elles des échancrures dont le fond s'étend à une certaine distance du support, des éléments formant saillie tels que des dents, picots ou autre, d'un côté ou des deux côtés de cette paroi, se raccordant au support ou à ladite paroi.

A titre d'exemple, on a partiellement représenté sur la figure 18 un élément d'application comportant une paroi plane 81 présentant un bord libre dentelé 82 et de chaque côté de celle-ci une rangée de dents 83, les deux rangées de dents étant, dans l'exemple décrit, non décalées axialement.

La hauteur des dents 83 est supérieure à celle de la paroi 81.

Bien entendu, on ne sort pas du cadre de la présente invention lorsque les rangées de dents 83 sont décalées axialement, et disposées en quinconce par exemple.

L'élément d'application peut comporter une paroi plissée, comme illustré sur la figure 19.

Sur cette figure, on a représenté un élément d'application 90 comportant, entre les parties avant 11 et arrière 12 du support 8, une paroi plissée 91, les pliures 92 s'étendant comme les sommets et les fonds des échancrures formées entre les dents.

La présence des pliures 92 permet de renforcer l'effet de peignage des cils et d'augmenter la surface de l'élément d'application pouvant se charger de produit.

Les pliures 92 s'étendent, dans l'exemple décrit, perpendiculairement à la surface du support sur laquelle elles se raccordent, soit ici verticalement et sensiblement parallèlement aux parties avant 11 et arrière 12.

On a représenté sur la figure 20 un élément d'application 100 se raccordant à une extrémité d'une tige de l'applicateur et comportant un support 101 présentant deux parties latérales 102 et 103.

Une paroi 104 de moindre épaisseur que le support 101 s'étend entre les parties latérales 102 et 103, selon un axe X' perpendiculaire à l'axe de la tige.

La paroi 104 comporte, sur son bord opposé au support 101, des gorges 106 formées entre des dents 107.

Le fond de ces gorges 106 s'étend à une distance non nulle du support 101.

Bien entendu, l'invention n'est pas limitée aux exemples de réalisation qui viennent d'être décrits.

On peut notamment réaliser un élément d'application avec une ou plusieurs parois présentant d'autres configurations encore.

## Revendications

1. Dispositif pour l'application d'un produit (P) sur les fibres kératiniques, notamment les cils (C) ou les sourcils, comportant une tige (4) munie d'un élément d'application (3 ; 30 ; 40 ; 50 ; 60 ; 70 ; 80 ; 90 ; 100 ; 300 ; 400) comprenant un support (8) et au moins une paroi (14 ; 31 ; 51 ; 62 ; 72 ; 81 ; 91) comportant un premier côté raccordé sur au moins une partie de sa longueur au support et un second côté opposé au premier et définissant un bord d'application (16 ; 32 ; 53 ; 64 ; 74 ; 82 ; 107) présentant des échancrures (20,320) dont le fond se trouve à une distance non nulle du support (8) le bord d'application s'étendant entre deux parties (11, 12 ; 102,103) du support, le dispositif comportant en outre un récipient (6) contenant le produit à appliquer et un organe d'essorage (7 ; 7') pour essorer l'élément d'application à sa sortie du récipient.

2. Dispositif selon la revendication précédente, **caractérisé par le fait que** l'élément d'application (3) est fixé à une extrémité de la tige comportant à l'autre extrémité un organe de préhension (5) qui constitue un capuchon de fermeture du récipient (6).

3. Dispositif selon l'une quelconque des revendications précédentes, **caractérisé par le fait que** l'élément d'application est réalisé d'un seul tenant par moulage.

4. Dispositif selon l'une quelconque des revendications précédentes, **caractérisé par le fait que** l'élément d'application est rapporté sur la tige de l'applicateur.

5. Dispositif selon l'une quelconque des revendications 1 à 3, **caractérisé par le fait que** l'élément d'application est réalisé d'un seul tenant avec la tige de l'applicateur.

6. Dispositif selon l'une quelconque des revendications précédentes, **caractérisé par le fait que** ladite paroi se rattache à des parties avant et arrière ou latérales de l'élément d'application sur tout ou partie de sa hauteur.

7. Dispositif selon l'une quelconque des revendications précédentes, **caractérisé par le fait que** ladite paroi (14) est sensiblement plane.

8. Dispositif selon l'une quelconque des revendications 1 à 2, **caractérisé par le fait que** ladite paroi (91) est plissée.

9. Dispositif selon l'une quelconque des revendications précédentes, **caractérisé par le fait que** l'épaisseur de ladite paroi est inférieure à celle du support, de façon à ménager au-dessus du support des cavités (17) dans lesquelles du produit peut s'accumuler.

10. Dispositif selon l'une quelconque des revendications précédentes, **caractérisé par le fait que** ladite paroi (31) comporte des ramifications (32, 33).

11. Dispositif selon la revendication précédente, **caractérisé par le fait que** lesdites ramifications (32, 33) présentent des orientations différentes.

12. Dispositif selon l'une des deux revendications immédiatement précédentes, **caractérisé par le fait que** lesdites ramifications (32, 33) comportent chacune un bord pourvu d'échancrures destinées à l'application du produit sur les cils.

13. Dispositif selon l'une quelconque des revendications précédentes, **caractérisé par le fait que** l'élément d'application comporte plusieurs bords destinés à l'application du produit, agencés pour qu'une fibre kératinique puisse venir au contact d'au moins deux d'entre eux lors de l'application.

14. Dispositif selon l'une quelconque des revendications précédentes, **caractérisé par le fait que** le support présente une partie de liaison (15) excentrée reliant des parties avant et arrière ou des parties latérales du support, entre lesquelles s'étend ladite paroi (14).

15. Dispositif selon l'une quelconque des revendications 1 à 13, **caractérisé par le fait que** le support (71) présente une partie de liaison (61) centrale reliant des parties avant et arrière ou des parties latérales du support, entre lesquelles s'étend ladite paroi.

16. Dispositif selon la revendication précédente, **caractérisé par le fait que** l'élément d'application comporte plusieurs parois (72) reliant des parties avant et arrière ou des parties latérales du support, ces parois comportant chacune un bord dentelé ou pourvu de picots (74), destiné à l'application du produit sur les cils.

17. Dispositif selon l'une quelconque des revendications précédentes, **caractérisé par le fait que** le bord de la ou de chaque paroi servant à l'application du produit est sensiblement contenu dans une surface enveloppe (E) reliant des parties avant (11) et arrière (12) du support et s'appuyant sur ces dernières.

18. Dispositif selon l'une quelconque des revendications précédentes, **caractérisé par le fait que** l'élément d'application comporte deux rangées de dents (83) de part et d'autre de ladite paroi (81).

19. Dispositif selon l'une quelconque des revendications précédentes, **caractérisé par le fait que** l'élément d'application comporte plusieurs parois (31, 32, 33) disposées en éventail lorsque l'élément d'application est observé en coupe transversale, avec chacune au moins un bord capable de peigner les fibres kératiniques.

20. Dispositif selon la revendication précédente, **caractérisé par le fait que** lesdites parois disposées en éventail sont agencées de manière à permettre le contact simultané d'une fibre kératinique avec deux bords adjacents lors de l'application.

21. Dispositif selon l'une quelconque des revendications précédentes, **caractérisé par le fait que** l'élément d'application comporte deux bords pourvus de dents ou de picots destinés à l'application du produit sur les cils, ces dents ou picots étant de préférence décalés axialement selon l'axe longitudinal du support.

22. Dispositif selon l'une quelconque des revendications précédentes, **caractérisé par le fait que** l'élément d'application (300) comporte une paroi supportant des dents ou picots (319) alternativement recourbés vers l'extérieur de part et d'autre du plan de ladite paroi (314).

23. Dispositif selon l'une quelconque des revendications précédentes, **caractérisé par le fait que** ladite paroi (114) présente des extrémités axiales (114a, 114b) libres.

24. Dispositif selon l'une quelconque des revendications précédentes, **caractérisé par le fait que** ladite paroi (214) se raccorde au support par des ponts de matière (217) ménageant entre eux des ajours (218) dans lesquels du produit peut s'accumuler.

25. Dispositif selon l'une quelconque des revendications précédentes, **caractérisé par le fait que** le bord d'application s'étend dans une direction sensiblement parallèle à l'axe de la tige.

26. Dispositif selon l'une quelconque des revendications précédentes, **caractérisé par le fait que** la tige présente une section transversale circulaire.

27. Dispositif selon la revendication 2 et l'une quelconque des revendications précédentes, **caractérisé par le fait que** la longueur de la tige est supérieure ou égale à 3 cm et celle de l'organe de préhension est supérieure ou égale à 3 cm.

28. Dispositif selon la revendication 2 et l'une quelconque des revendications précédentes, **caractérisé par le fait que** l'organe de préhension présente une jupe à l'intérieur de laquelle s'étend la tige.

29. Dispositif selon la revendication précédente, **caractérisé par le fait que** ladite jupe est filetée intérieurement.

30. Dispositif selon l'une quelconque des revendications précédentes, **caractérisé par le fait que** la tige présente au moins une portion ayant, en section transversale, une section inférieure ou égale à une section de l'élément d'application.

31. Dispositif selon l'une quelconque des revendications précédentes, **caractérisé par le fait que** la tige est dépourvue de relief servant à l'accrochage sur un récipient.

32. Dispositif selon l'une quelconque des revendications précédentes, **caractérisé par le fait que** le support est dépourvu de relief servant à l'accrochage sur un récipient.

33. Dispositif selon l'une quelconque des revendications précédentes, **caractérisé par le fait que** le support présente, en section transversale, une forme différente de celle de la paroi définissant le bord d'application.

34. Dispositif selon l'une quelconque des revendications précédentes, **caractérisé par le fait que** le support présente une forme allongée dans la même direction que l'axe longitudinal de la tige.

35. Dispositif selon l'une quelconque des revendications précédentes, **caractérisé par le fait que** la paroi est située entre des parties du support présentant une épaisseur supérieure à celle de ladite paroi.

36. Dispositif selon l'une quelconque des revendications précédentes, la paroi s'étendant dans une direction longitudinale, **caractérisé par le fait que** la paroi est située entre des parties des supports présentant chacune, en section transversale dans un plan de coupe perpendiculaire à ladite direction longitudinale, une forme différente de celle de la paroi.

37. Dispositif selon l'une quelconque des revendications précédentes, **caractérisé par le fait que** la hauteur des échancrures est inférieure à la hauteur de la paroi qui s'étend entre le fond des échancrures et le support.

38. Dispositif selon l'une quelconque des revendications précédentes, **caractérisé par le fait que** le support présente une partie avant (11) profilée.

39. Dispositif selon l'une quelconque des revendications précédentes, **caractérisé par le fait que** la paroi se raccorde à une partie avant (11) du support

40. Dispositif selon l'une quelconque des revendications 1 à 15, **caractérisé par le fait que** la paroi est espacée d'une partie avant (11) du support.

## Claims

1. A device for applying a substance (P) to keratinous fibers, in particular eyelashes (C) or eyebrows, the device comprising a stalk (4) provided with an applicator element (3; 30; 40; 50; 60; 70; 80; 90; 100; 300; 400) which comprises a support (8) and at least one wall (14; 31; 51; 62; 72; 81; 91) having a first side connected to the support (8) over at least a fraction of its width, and a second side opposite from the first side and defining an applicator edge (16; 32; 53; 64; 74; 82; 107) presenting notches (20, 320) whose bottoms lie at a non-zero distance from the support (8), the applicator edge extending between two portions (11, 12; 102, 103) of the support, the device further comprising a receptacle (6) containing the substance to be applied and a wiper member (7; 7') for wiping the applicator element on leaving the receptacle.

2. A device according to the preceding claim, **characterized by** the fact that the applicator element (3) is fixed to one end of a stalk whose other end has a handle member (5) which also constitutes a cap for closing the receptacle (6).

3. A device according to any preceding claim, **characterized by** the fact that the applicator element is made as a single piece by molding.

4. A device according to any preceding claim, **characterized by** the fact that the applicator element is fitted to the stalk of the applicator.

5. A device according to any one of claims 1 to 3, **characterized by** the fact that the applicator element is integrally formed with the stalk of the applicator.

6. A device according to any preceding claim, **characterized by** the fact that said wall is connected over all or part of its height to front and rear portions or to lateral portions of the applicator.

7. A device according to any preceding claim, **characterized by** the fact that said wall (14) is substantially plane.

8. A device according to any one of claims 1 to 6, **characterized by** the fact that said wall (91) is folded.

9. A device according to any preceding claim, **characterized by** the fact that the thickness of said wall is less than the thickness of the support, so as to leave cavities (17) overlying the support and in which the substance can accumulate.

10. A device according to any preceding claim, **characterized by** the fact that said wall (31) has ramifications (32, 33).

11. A device according to the preceding claim, **characterized by** the fact that said ramifications (32, 33) are at different orientations.

12. A device according to either one of the two immediately preceding claims, **characterized by** the fact that each of said ramifications (32, 33) has an edge provided with notches for applying the substance to the eyelashes.

13. A device according to any preceding claim, **characterized by** the fact that the applicator element has a plurality of edges for applying the substance, which edges are so arranged that a hair can come into contact with at least two of them during application.

14. A device according to any preceding claim, **characterized by** the fact that the support has a link portion (15) that is off-center interconnecting front and rear portions or lateral portions of the support, between which portions said wall (14) extends.

15. A device according to any one of claims 1 to 13, **characterized by** the fact that the support (71) presents a link portion (61) that is central, interconnecting front and rear portions or lateral portions of the support, between which portions said wall extends.

16. A device according to the preceding claim, **characterized by** the fact that the applicator element has a plurality of walls (72) interconnecting front and rear portions or lateral portions of the support, each of said walls having an edge that is serrated or provided with spikes (74) for applying the substance to the eyelashes.

17. A device according to any preceding claim, **characterized by** the fact that the or each edge serving to apply the substance is substantially contained in an envelope surface (E) interconnecting front and rear portions (11, 12) of the support and bearing thereagainst.

18. A device according to any preceding claim, **characterized by** the fact that the applicator element has two rows of teeth (83) on either side of said wall (81).

19. A device according to any preceding claim, **characterized by** the fact that the applicator element has a plurality of walls (31, 32, 33) disposed in a flared configuration when the applicator element is observed in cross-section, with each of the walls having at least one edge capable of combing hairs.

20. A device according to the preceding claim, **characterized by** the fact that said walls disposed in a flared configuration are arranged in such a manner as to enable a hair to come into contact simultaneously with two adjacent edges during application.

21. A device according to any preceding claim, **characterized by** the fact that the applicator element has two edges provided with teeth or spikes for applying the substance to eyelashes, said teeth or spikes being preferably offset axially along the longitudinal axis of the support.

22. A device according to any preceding claim, **characterized by** the fact that the applicator element (300) has a wall supporting teeth or spikes (319) that are curved outwards alternately to one side and the opposite side of the plane of said support (314).

23. A device according to any preceding claim, **characterized by** the fact that said wall (114) has axial ends (114a, 114b) that are free.

24. A device according to any preceding claim, **characterized by** the fact that said wall (214) is connected to the support via bridges of material (217) that leave between them gaps (218) in which the substance can accumulate.

25. A device according to any preceding claim, **characterized by** the fact that the applicator edge extends in the direction which is substantially parallel to the axis of the stalk.

26. A device according to any preceding claim, **characterized by** the fact that the stalk comprises a circular transversal cross section.

27. A device according to claim 2 and to any preceding claim, **characterized by** the fact that the length of the stalk is greater than or equal to 3 cm and that the length of the handle member is greater than or equal to 3 cm.

28. A device according to claim 2 and any preceding claim, **characterized by** the fact that the handle member comprises a skirt into which extends the stalk.

29. A device according to the preceding claim, **characterized by** the fact that the skirt comprises an internal thread.

30. A device according to any preceding claim, **characterized by** the fact that the stalk presents at least one portion having a cross section area that is smaller than or equal to a cross section area of the applicator element.

31. A device according to any preceding claim, **characterized by** the fact that the stalk is deprived of any relief to engage on a receptacle.

32. A device according to any preceding claim, **characterized by** the fact that the support is deprived of any relief to engage on a receptacle.

33. A device according to any preceding claim, **characterized by** the fact that the support comprises in cross section a shape that is different from the shape of the wall defining the applicator edge.

34. A device according to any preceding claim, **characterized by** the fact that the support comprises an elongated shape in the direction of the longitudinal axis of the stalk.

35. A device according to any preceding claim, **characterized by** the fact that the wall is situated between two portions of the support presenting a thickness greater than the thickness of the wall.

36. A device according to any preceding claim, the wall extending in the longitudinal direction, **characterized by** the fact that the wall is situated between two portions of the support each presenting in a cross section taken perpendicularly to said longitudinal direction, a shape that is different from the shape of the wall.

37. A device according to any preceding claim, **characterized by** the fact that the height of the notches is smaller than the height of the wall extending between the bottom of the notches and the support.

38. A device according to any preceding claim, **characterized by** the fact that the support presents a shaped front portion (11).

39. A device according to any preceding claim, **characterized by** the fact that the wall is linked to a front portion (11) of the support.

40. A device according to any one of claims 1 to 15, **characterized by** the fact that the wall is spaced from a front portion (11) of the support.

## Patentansprüche

1. Vorrichtung zum Auftragen eines Produkts (P) auf die Keratinfasern, insbesondere die Wimpern (C) oder die Augenbrauen, umfassend eine Stange (4), die mit einem Auftragelement (3; 30; 40; 50; 60; 70; 80; 90; 100; 300; 400) versehen ist, das einen Träger (8) und mindestens eine Wand (14; 31; 51; 62; 72; 81; 91) aufweist, die eine erste Seite, die auf mindestens einem Teil ihrer Länge mit dem Träger (8) verbunden ist, und eine zweite Seite umfasst, die der ersten entgegengesetzt ist und einen Auftragrand (16; 32; 53; 64; 74; 82; 107) bildet, der Ausschnitte (20; 320) aufweist, deren Boden sich in einem Abstand von nicht Null vom Träger (8) befindet, wobei der Auftragrand sich zwischen zwei Teilen (11, 12; 102, 103) des Trägers erstreckt, wobei die Vorrichtung außerdem einen Behälter (6), der das aufzutragende Produkt enthält, und ein Abstreiforgan (7; 7') zum Abstreifen des Auftragelements bei seinem Austritt aus dem Behälter umfasst.

2. Vorrichtung nach dem vorhergehenden Anspruch, **dadurch gekennzeichnet, dass** das Auftragelement (3) an einem Ende der Stange befestigt ist, die an ihrem anderen Ende ein Greiforgan (5) umfasst, das eine Kappe zum Verschließen des Behälters (6) bildet.

3. Vorrichtung nach einem der vorhergehenden Ansprüche, **dadurch gekennzeichnet, dass** das Auftragelement einstückig durch Formung hergestellt ist.

4. Vorrichtung nach einem vorhergehenden Ansprüche, **dadurch gekennzeichnet, dass** das Auftragelement an der Stange des Auftragers angebracht ist.

5. Vorrichtung nach einem der Ansprüche 1 bis 3, **dadurch gekennzeichnet, dass** das Auftragelement mit der Stange des Auftragers einstückig ausgeführt ist.

6. Vorrichtung nach einem der vorhergehenden Ansprüche, **dadurch gekennzeichnet, dass** diese Wand an vorderen und hinteren oder seitlichen Teilen des Auftragelements auf seiner ganzen Höhe oder einem Teil von dieser angebracht ist.

7. Vorrichtung nach einem der vorhergehenden Ansprüche, **dadurch gekennzeichnet, dass** die Wand (14) im Wesentlichen eben ist.

8. Vorrichtung nach einem der Ansprüche 1 bis 6, **dadurch gekennzeichnet, dass** die Wand (91) gefältelt ist.

9. Vorrichtung nach einem der vorhergehenden Ansprüche, **dadurch gekennzeichnet, dass** die Dicke der Wand kleiner als die des Trägers ist, so dass über dem Träger Hohlräume (17) freigelassen werden, in denen sich Produkt ansammeln kann.

10. Vorrichtung nach einem der vorhergehenden Ansprüche, **dadurch gekennzeichnet, dass** die Wand (31) Verzweigungen (32, 33) aufweist.

11. Vorrichtung nach dem vorhergehenden Anspruch, **dadurch gekennzeichnet, dass** die Verzweigungen (32, 33) verschiedene Ausrichtungen besitzen.

12. Vorrichtung nach einem der beiden unmittelbar vorhergehenden Ansprüche, **dadurch gekennzeichnet, dass** die Verzweigungen (32, 33) jeweils einen Rand aufweisen, der mit Ausschnitten versehen ist, die zum Auftragen des Produkts auf die Wimpern bestimmt sind.

13. Vorrichtung nach einem der vorhergehenden Ansprüche, **dadurch gekennzeichnet, dass** das Auftragelement mehrere zum Auftragen des Produkts bestimmte Ränder aufweist, die ausgebildet sind, damit eine Keratinfaser bei dem Auftrag mit mindestens zwei von diesen in Kontakt kommen kann.

14. Vorrichtung nach einem der vorhergehenden Ansprüche, **dadurch gekennzeichnet, dass** der Träger einen exzentrischen Verbindungsteil (15) aufweist, der vordere und hintere Teile oder seitliche Teile des Trägers, zwischen denen sich die Wand (14) erstreckt, verbindet.

15. Vorrichtung nach einem der vorhergehenden Ansprüche 1 bis 13, **dadurch gekennzeichnet, dass** der Träger (71) einen zentralen Verbindungsteil (61) aufweist, der vordere und hintere Teile oder seitliche Teile des Trägers, zwischen denen sich die Wand erstreckt, verbindet.

16. Vorrichtung nach dem vorhergehenden Anspruch, **dadurch gekennzeichnet, dass** das Auftragelement mehrere Wände (72) besitzt, die vordere und hintere Teile oder seitliche Teile des Trägers verbinden, wobei diese Wände jeweils einen gezahnten oder mit Spitzen (74) versehenen Rand aufweisen, der zum Auftragen des Produkts auf die Wimpern bestimmt ist.

17. Vorrichtung nach einem der vorhergehenden Ansprüche, **dadurch gekennzeichnet, dass** der zum Auftragen des Produkts dienende Rand der oder jeder Wand im Wesentlichen in einer Hüllfläche (E) enthalten ist, die vordere (11) und hintere (12) Teile des Trägers verbindet und auf diesen aufliegt.

18. Vorrichtung nach einem der vorhergehenden Ansprüche, **dadurch gekennzeichnet, dass** das Auftragelement zwei Reihen von Zähnen (83) zu ' beiden Seiten der Wand (81) aufweist.

19. Vorrichtung nach einem der vorhergehenden Ansprüche, **dadurch gekennzeichnet, dass** das Auftragelement mehrere Wände (31, 32, 33) aufweist, die fächerförmig angeordnet sind, wenn das Auftragelement im Querschnitt betrachtet wird, mit jeweils mindestens einem Rand, der in der Lage ist, die Keratinfasern zu kämmen.

20. Vorrichtung nach dem vorhergehenden Anspruch, **dadurch gekennzeichnet, dass** die fächerförmig angeordneten Wände so ausgebildet sind, dass sie den gleichzeitigen Kontakt einer Keratinfaser mit zwei benachbarten Rändern beim Auftrag gestatten.

21. Vorrichtung nach einem der vorhergehenden Ansprüche, **dadurch gekennzeichnet, dass** das Auftragelement zwei mit Zähnen oder Spitzen versehene Ränder aufweist, die zum Auftragen des Produkts auf die Wimpern bestimmt sind, wobei diese Zähne oder Spitzen vorzugsweise axial gemäß der Längsachse des Trägers versetzt sind.

22. Vorrichtung nach einem der vorhergehenden Ansprüche, **dadurch gekennzeichnet, dass** das Auftragelement (300) eine Wand aufweist, die Zähne oder Spitzen (319) trägt, die abwechselnd nach außen zu beiden Seiten der Ebene dieser Wand (314) gekrümmt sind.

23. Vorrichtung nach einem der vorhergehenden Ansprüche, **dadurch gekennzeichnet, dass** die Wand (114) freie axiale Enden (114a, 114b) aufweist.

24. Vorrichtung nach einem der vorhergehenden Ansprüche, **dadurch gekennzeichnet, dass** die Wand (214) mit dem Träger durch Materialbrücken (217) verbunden ist, die zwischen sich Durchbrüche (218) freilassen, in denen Produkt sich ansammeln kann.

25. Vorrichtung nach einem der vorhergehenden Ansprüche, **dadurch gekennzeichnet, dass** der Auftragrand sich in einer zur Achse der Stange im Wesentlichen parallelen Richtung erstreckt.

26. Vorrichtung nach einem der vorhergehenden Ansprüche, **dadurch gekennzeichnet, dass** die Stange einen kreisförmigen Querschnitt besitzt.

27. Vorrichtung nach Anspruch 2 und einem der vorhergehenden Ansprüche, **dadurch gekennzeichnet, dass** die Länge der Stange größer oder gleich 3 cm ist und diejenige des Greiforgans größer oder gleich 3 cm ist.

28. Vorrichtung nach Anspruch 2 und einem der vorhergehenden Ansprüche, **dadurch gekennzeichnet, dass** das Greiforgan einen Mantel aufweist, in dessen Innerem sich die Stange erstreckt.

29. Vorrichtung nach dem vorhergehenden Anspruch, **dadurch gekennzeichnet, dass** der Mantel innen mit Gewinde versehen ist.

30. Vorrichtung nach einem der vorhergehenden Ansprüche, **dadurch gekennzeichnet, dass** die Stange mindestens einen Abschnitt aufweist, der im Querschnitt einen Schnitt besitzt, der kleiner oder gleich einem Schnitt des Auftragelements ist.

31. Vorrichtung nach einem der vorhergehenden Ansprüche, **dadurch gekennzeichnet, dass** die Stange kein Relief aufweist, das zum Einhaken an einem Behälter dient.

32. Vorrichtung nach einem der vorhergehenden Ansprüche, **dadurch gekennzeichnet, dass** der Träger kein Relief aufweist, das zum Einhaken an einem Behälter dient.

33. Vorrichtung nach einem der vorhergehenden Ansprüche, **dadurch gekennzeichnet, dass** der Träger im Querschnitt eine Form aufweist, die von der der den Auftragrand bildenden Wand abweicht.

34. Vorrichtung nach einem der vorhergehenden Ansprüche, **dadurch gekennzeichnet, dass** der Träger eine Form besitzt, die in derselben Richtung wie die Längsachse der Stange langgestreckt ist.

35. Vorrichtung nach einem der vorhergehenden Ansprüche, **dadurch gekennzeichnet, dass** die Wand zwischen Teilen des Trägers gelegen ist, die eine Dicke besitzen, die größer als die der Wand ist.

36. Vorrichtung nach einem der vorhergehenden Ansprüche, wobei die Wand sich in einer Längsrichtung erstreckt, **dadurch gekennzeichnet, dass** die Wand zwischen Teilen der Träger gelegen ist, die jeweils im Querschnitt in einer zur Längsrichtung senkrechten Schnittebene eine andere Form als die Wand aufweist.

37. Vorrichtung nach einem der vorhergehenden Ansprüche, **dadurch gekennzeichnet, dass** die Höhe der Ausschnitte kleiner als die Höhe der Wand ist, die sich zwischen dem Boden der Ausschnitte und dem Träger erstreckt.

38. Vorrichtung nach einem der vorhergehenden Ansprüche, **dadurch gekennzeichnet, dass** der Träger einen profilierten vorderen Teil (11) besitzt.

39. Vorrichtung nach einem der vorhergehenden Ansprüche, **dadurch gekennzeichnet, dass** die Wand mit einem vorderen Teil (11) des Trägers verbunden ist.

40. Vorrichtung nach einem der Ansprüche 1 bis 15, **dadurch gekennzeichnet, dass** die Wand von einem vorderen Teil (11) des Trägers entfernt ist.
